# EUROPÄISCHE PATENTSCHRIFT

(11) **EP 4 065 784 B1**
(45) Veröffentlichungstag und Bekanntmachung des Hinweises auf die Patenterteilung: **10.01.2024**
(21) Anmeldenummer: 20806980.7
(22) Anmeldetag: 11.11.2020
(51) Int. Cl.: E03C 1/186

(54) **SPÜLBECKEN MIT VERFAHRBARER EINSATZPLATTE UND ABDICHTHÜLLE FÜR EINE HUBEINHEIT**
SINK WITH LIFTABLE INSERT PLATE AND SHEATH FOR LIFTING UNIT
ÉVIER AVEC UNE PLAQUE DE LEVAGE ET UNE ENVELOPPE D'ÉTANCHÉITÉ POUR UNE UNITÉ DE LEVAGE

(30) Priorität: 29.11.2019 DE 102019218644
(43) Veröffentlichungstag der Anmeldung: 05.10.2022
(73) Patentinhaber: BSH Hausgeräte GmbH, 81739 München (DE)
(72) Erfinder: WÖLFLER, Andreas, 5760 Saalfelden (AT); REU, Benjamin, 83209 Prien am Chiemsee (DE); SUKALE, Jörg, 83342 Tacherting (DE)
(86) Internationale Anmeldenummer: PCT/EP2020/081741
(87) Internationale Veröffentlichungsnummer: WO 2021/104874

(56) Entgegenhaltungen:
- CN-A- 108 316 413
- CN-A- 109 695 275

## Beschreibung

Ein Aspekt der Erfindung betrifft ein Spülbecken mit einer Wanne. Die Wanne weist eine Bodenwand und daran anschließende Seitenwände auf. Die Wanne weist einen durch die Wände begrenzten Aufnahmeraum auf. Darüber hinaus weist das Spülbecken eine zur Wanne separate Einsatzplatte auf, die in den Aufnahmeraum eingesetzt ist. Das Spülbecken weist ferner eine Hubvorrichtung auf, mit welcher die Einsatzplatte relativ zur Wanne verfahrbar ist. Die Hubvorrichtung weist als spezifisches Teilelement zumindest eine höhenveränderliche Hubeinheit auf.

Ein derartiges Spülbecken ist beispielsweise aus der CN 109695275 A bekannt. Dieses ist als Gemüsewaschbecken mit einer automatischen Hubeinrichtung ausgebildet, welche durch einen Schalter gesteuert wird.

Aus der US 2005/0067747 A1 ist ein Spülbecken bekannt, welches eine Wanne aufweist. Am Wannenboden ist ein mit dem Wannenboden einstückig ausgebildeter und nach oben sich erstreckender Sockel ausgebildet. Auf diesen Sockel kann eine Platte aufgebracht werden. Dadurch ist ein Schneidebrett gebildet, auf welchem das Schneiden von Gegenständen, wie Lebensmitteln, erfolgen kann. Eine derartige Ausgestaltung ist dahingehend nachteilig, dass der integrierte Sockel stets vorhanden ist und somit eine grundsätzliche Ausgestaltung der Wanne formkomplex ist, als auch den Aufnahmeraum umfänglich einschränkend ausgebildet ist. Darüber hinaus ist die auf den Sockel aufsetzbare Platte stets nur auf einem Höhenniveau angeordnet. Sie kann nur durch einen Nutzer aufgesetzt oder abgenommen werden.

Aus der CN108316413 A ist ein Einbauspülbecken mit einer Platte bekannt, welche mittels zweier Antriebseinheiten vertikal verfahrbar ausgebildet ist.

Darüber hinaus ist aus der DE 362 1151 A1 ein Spülbecken bekannt. Separat zur Wanne sind unterschiedliche Einsätze bereitgestellt, die in den Aufnahmeraum eingebracht werden können. Die Einsätze können Platten oder weitere wannenartige Behältnisse sein. Diese können am oberen Rand der Wanne aufgesetzt werden. Auch dadurch ist die Nutzbarkeit eines Spülbeckens stark eingeschränkt und die Einsätze müssen durch einen Nutzer angebracht oder entnommen werden und sind stets nur auf einer individuellen Lage positionierbar.

Es ist Aufgabe der vorliegenden Erfindung, ein Spülbecken mit einer Wanne und einer separaten Einsatzplatte zu schaffen, bei welchem eine Hubvorrichtung für die Einsatzplatte vor Medien in der Wanne des Spülbeckens geschützt ist.

Diese Aufgabe wird durch ein Spülbecken gemäß dem Anspruch 1 gelöst.

Ein Aspekt der Erfindung betrifft ein Spülbecken mit einer Wanne. Die Wanne weist eine Bodenwand und daran anschließende Seitenwände auf. Die Wanne weist darüber hinaus einen Aufnahmeraum auf, der durch die Bodenwand und die Seitenwände begrenzt ist. Der Aufnahmeraum ist nach oben hin offen. Das Spülbecken weist eine zur Wanne separate Einsatzeinheit, insbesondere eine Einsatzplatte, insbesondere eine zusammenhängende und lochfreie Einsatzplatte, auf. Diese ist in den Aufnahmeraum einsetzbar beziehungsweise darin eingesetzt. Das Spülbecken weist darüber hinaus eine Hubvorrichtung auf, mit welcher die Einsatzplatte in Höhenrichtung des Spülbeckens relativ zur Wanne verfahrbar ist. Dies wird durch eine gegenständliche Hubvorrichtung des Spülbeckens ermöglicht. Es ist also nun ein Spülbecken bereitgestellt, bei welchem grundsätzlich die Möglichkeit geschaffen ist, die Einsatzeinheit auf unterschiedlichen Höhenpositionen anzuordnen. Dies wird darüber hinaus auch noch durch eine Hubvorrichtung ermöglicht und muss nicht durch den Nutzer selbst manuell erfolgen. Grundsätzlich ist es ermöglicht, dass durch die Hubvorrichtung eine kontinuierliche Höhenverstellung der Einsatzplatte ermöglicht ist. Es können somit vielzähligste Höhenniveaus der Einsatzplatte angefahren und eingestellt werden.

Die Hubvorrichtung weist als spezifisches Teilelement zumindest eine höhenveränderliche Hubeinheit auf. Darüber hinaus weist das Spülbecken eine zur Hubeinheit separate und elastische Abdichthülle, die die Hubeinheit umgibt. Die Abdichthülle ist in allen Raumrichtungen verformbar. Sie ist als formflexible Manschette ausgebildet. Durch eine Abdichthülle ist ein spezifisches Teilelement der Hubvorrichtung, nämlich die eigentliche Hubeinheit, durch diese Abdichthülle geschützt. Da sich insbesondere diese zumindest bereichsweise in den Aufnahmeraum der Wanne erstreckt, ist eine diesbezügliche Abdichtung besonders vorteilhaft. Durch diese die Hubeinheit zumindest im Aufnahmeraum der Wanne umfangsseitig vollständig umgebende Abdichthülle kann vermieden werden, dass in der Wanne befindliche Medien direkt zur Hubeinheit gelangen. Dadurch ist die Hubeinheit dauerhaft vor derartigen Beeinträchtigungen geschützt. Ihre Funktionsfähigkeit kann somit dauerhaft aufrechterhalten werden.

In einer vorteilhaften Ausführung ist vorgesehen, dass die Abdichthülle der Hubvorrichtung die Hubeinheit zumindest über den Teilbereich, der sich in den Aufnahmeraum erstreckt, umfangsseitig zumindest vollständig umgibt. Dies ist insbesondere in allen verschiedenen, in Höhenrichtung betrachteten Stellungen der Hubeinheit gegeben. Damit kann auch bei einer entsprechenden Höhenveränderung der Hubeinheit und somit in eingefahrenem oder ausgefahrenem Zustand stets uneingeschränkt der volle Schutz durch die Abdichthülle gewährleistet werden.

Insbesondere ist vorgesehen, dass die Abdichthülle in der Höhenrichtung des Spülbeckens betrachtet längenveränderlich ausgebildet ist. Dies ist eine sehr vorteilhafte Ausführung. Dadurch kann eine Längenanpassung entsprechend der Längenveränderung der Hubeinheit erfolgen, wenn die Hubeinheit nach oben gefahren oder nach unten gefahren wird.

In einem Ausführungsbeispiel ist vorgesehen, dass die Abdichthülle hohlzylinderartig ausgebildet ist. Insbesondere ist sie in Umlaufrichtung um die Höhenrichtung und somit um die Längsachse der Hubeinheit betrachtet ohne Kanten und Ecken ausgebildet. Damit kann ein Verschleiß gering gehalten werden. Denn beim fortwährenden Zusammenfalten und Wiederauffalten der Abdichthülle können diesbezüglich unerwünschte Knickstellen, die in Umlaufrichtung um diese Längsachse, die in Höhenrichtung orientiert ist, ansonsten entstehen könnten, vermieden werden. In Höhenrichtung betrachtet weist sie Falten auf. Insbesondere ist vorgesehen, dass diese Form eines Hohlzylinders auch dann vorteilhaft ist, wenn die Hubeinheit ebenfalls eine entsprechende Geometrie aufweist. Insbesondere kann dies ein Gehäuse der Hubeinheit betreffen. Dieses Gehäuse kann aus mehreren formstarren Hohlzylindern ausgebildet sein, die in Höhenrichtung ineinander geführt sind und in dieser Höhenrichtung relativ zueinander bewegbar sind. Somit ist das Gehäuse vorzugsweise als Teleskopgehäuse aus mehreren Hohlzylindern ausgebildet. In diesem spezifischen Gehäuse der Hubeinheit kann das Hubgerät der Hubeinheit angeordnet sein. Die beispielhaft genannten Gehäusesegmente des Gehäuses der Hubeinheit können in sich jeweils formstabil beziehungsweise formsteif sein.

Das Hubgerät kann beispielsweise eine Schubkette oder ein Spindelantrieb sein.

Insbesondere wenn dieses Gehäuses der Hubeinheit zylinderförmig ausgebildet ist, wird diese dann auch vorzugsweise durch eine entsprechende geometrische Ausgestaltung der Abdichthülle vorteilhaft umgeben. Insbesondere ist dadurch eine platzsparende Ausgestaltung ermöglicht.

Vorzugsweise ist vorgesehen, dass die Abdichthülle zumindest bereichsweise als Faltenbalg ausgebildet ist. Dies ist eine dahingehend vorteilhafte Ausführung, da diesbezüglich zumindest eine entsprechende Vertikalelastizität vorhanden ist, die ein besonders vorteilhaftes Zusammendrücken und Wiederauseinanderziehen in Höhenrichtung des Spülbeckens ermöglicht. Andererseits ist durch die Ausgestaltung eines Faltenbalgs auch ein besonders vorteilhaftes und vorgegebenes Faltverhalten gebildet. Ein sehr gleichmäßiges Zusammenfahren und Wiederauseinanderziehen der Abdichthülle ist dadurch ermöglicht. Vorzugsweise ist vorgesehen, dass die Abdichthülle in Richtung senkrecht zur Höhenrichtung des Spülbeckens betrachtet beabstandet zu einer Außenseite der Hubeinheit angeordnet ist. Insbesondere ist die Abdichthülle in dem Zusammenhang beabstandet zu einer Außenseite des Gehäuses der Hubeinheit angeordnet. Bei einem derartigen Freiraum beziehungsweise Volumenraum zwischen dieser Hubeinheit und der Abdichthülle können diese beiden Komponenten unabhängig voneinander bewegt werden. Sie sind dann nicht direkt aneinander anliegend und können sich somit nicht gegenseitig unerwünscht in der Höhenveränderung beeinträchtigen. Insbesondere ist dadurch ein aneinander Reiben oder ein aneinander Verklemmen vermieden.

Vorzugsweise ist vorgesehen, dass die Abdichthülle mit einem unteren Rand zwischen der Bodenwand der Wanne und einem Adapter des Spülbeckens eingeklemmt ist. Der Adapter ist insbesondere eine separate Komponente zur Abdichthülle als auch eine separate Komponente zur Bodenwand. Durch einen derartigen Adapter kann eine mechanisch besonders stabile und positionsfixierte Anordnung des oberen Rands der Abdichthülle erreicht werden. Durch das Einklemmen kann ein unerwünschtes Lösen der Abdichthülle in diesem oberen Bereich vermieden werden, wenn die Abdichthülle beim nach oben Fahren der Hubeinheit auseinander gezogen wird und beim nach unten Fahren der Hubeinheit zusammengedrückt wird. Der Adapter ist insbesondere ein Adapterring. Es kann vorgesehen sein, dass der Adapterring mit der Bodenwand durch eine zerstörungsfrei lösbare Verbindung verbunden ist. Beispielsweise können hier Schraubverbindungen vorgesehen sein. Dadurch ist das Einklemmen des unteren Rands der Abdichthülle auch sehr bedarfsgerecht ermöglicht.

In einer vorteilhaften Ausführung ist vorgesehen, dass durch den unteren Rand der Abdichthülle zugleich auch eine Dichtung gebildet ist. Durch diese Dichtung ist dann eine Durchführung in der Bodenwand der Wanne, durch welche sich die Hubeinheit erstreckt, abgedichtet. Dadurch wird zumindest ein Teilbereich der Abdichthülle multifunktionell genützt. Es ist somit nicht nur die eigentliche Abdichtung gegenüber dem Aufnahmeraum die umfangsseitige Umgebung der Hubeinheit gebildet, sondern es wird zusätzlich auch durch diese Durchführung in der Bodenwand abgedichtet. Insbesondere kann dadurch erreicht werden, dass der untere Rand fest direkt an die Innenseite der Bodenwand angedrückt ist. Dies ist insbesondere durch eine entsprechende mechanische Verbindung zwischen dem Adapter und der Bodenwand erreicht. Es kann auch vorgesehen sein, dass dieser untere Rand der Abdichthülle eine Verdickung aufweist. Durch eine derartige Verdickung kann quasi ein integrierter Dichtring in der Abdichthülle ausgebildet sein. Beispielsweise kann dann in der Bodenwand und/oder dem Adapter eine entsprechende Rinne beziehungsweise Nut ausgebildet sein, in welche diese Verdickung, die auch als Wulst bezeichnet werden kann, eingebracht werden kann und diesbezüglich dann ein entsprechendes Abdichtverhalten zur Durchführung erreicht ist.

In einer vorteilhaften Ausführung ist vorgesehen, dass die Abdichthülle mit einem oberen Rand zwischen einer Plattenaufnahme und einer Oberseite eines oberen Hubsegments der Hubeinheit eingeklemmt ist, wobei die Plattenaufnahme als separates Bauteil ausgebildet, und von oben auf das obere Hubsegment aufgesetzt ist. Die Plattenaufnahme ist vorzugsweise dazu vorgesehen, Trägerflügel aufzunehmen. Auf diesen Trägerflügeln sitzt die Einsatzplatte direkt auf. Auch durch diese Anordnung des oberen Rands der Abdichthülle kann eine mechanisch stabile Befestigung erreicht werden. Ein positionsfixierter Sitz der Abdichthülle ist dadurch erreicht. Auch dies ist vorteilhaft im Hinblick auf die dynamische Bewegung der Abdichthülle beim Zusammenfalten und Auseinanderziehen. Es kann auch vorgesehen sein, dass dieser obere Rand auch hier dichtend zwischen der Plattenaufnahme und der Oberseite des oberen Hubsegments eingeklemmt ist.

In einer vorteilhaften Ausführung ist vorgesehen, dass die Abdichthülle im in Höhenrichtung auseinandergezogenem Zustand von oben nach unten betrachtet verjüngt ist.

Insbesondere ist vorgesehen, dass die Abdichthülle im vollständig auseinandergezogenem Zustand an der Außenseite glatt ist. Insbesondere, wenn die Abdichthülle bereichsweise in dieser Höhenrichtung Falten aufweist, sind diese in dieser maximal möglichen Hubstellung beziehungsweise Ausfahrstellung der Hubeinheit auseinandergezogen. Damit kann im abgenommenen Zustand der Einsatzplatte und in vollständig nach oben gefahrenem Zustand der Hubeinheit eine besonders vorteilhafte Reinigung der Außenseite der Abdichthülle ermöglicht werden.

Die Abdichthülle ist zusätzlich zu ihrer diesbezüglichen Schutzfunktion auch als Berührschutz ausgebildet. Es ist damit auch ein Berühren der Hubeinheit durch einen Nutzer vermieden.

Insbesondere kann die Abdichthülle alternativ zu einem einstückigen Faltenbalg auch aus mehreren Hüllensegmenten ausgebildet sein. Beispielsweise kann hier ein Hüllenteleskop ausgebildet sein. Damit sind mehrere Abdichthüllensegmente ineinander geführt und in Höhenrichtung relativ zueinander bewegbar. Auch anderweitige, in Höhenrichtung elastische Streckelemente, können vorgesehen sein.

Vorzugsweise ist vorgesehen, dass die Abdichthülle einstückig ausgebildet ist. Beispielsweise kann sie aus einem Elastomer ausgebildet sein.

Vorzugsweise ist vorgesehen, dass zumindest die Hubeinheit zumindest eine Entlüftungsöffnung aufweist. Durch die Entlüftungsöffnung kann Luft, die in einem Volumenraum zwischen der Abdichthülle und der Hubeinheit ist, in das Innere der Hubeinheit geleitet werden. Insbesondere kann dies dann erfolgen, wenn sich die Einsatzplatte in dem Aufnahmeraum nach unten bewegt und der Volumenraum zwischen der Abdichthülle und der Hubeinheit dadurch verkleinert wird. Gerade bei derartigen Bewegungsszenarien, um ein Verfahren der Einsatzplatte nach unten nicht zu behindern, ist es erforderlich, die Luft aus diesem Volumenraum abzuführen. Dies auch vor dem Hintergrund, keinen unerwünscht großen Luftdruckaufbau in diesem Volumenraum zu generieren und dadurch das Herunterfahren der Einsatzplatte zu beeinträchtigen.

Durch das Abführen der Luft in das Innere der Hubeinheit ist ein sehr vorteilhaftes Ableiten der Luft aus dem Volumenraum ermöglicht. Denn einerseits kann damit die Luft unter die Wanne des Spülbeckens geleitet werden. Dies, da sich die Hubeinheit durch eine Durchführung in der Bodenwand vorteilhaft erstreckt. Insbesondere kann somit diese Luft aus diesem spezifischen Volumenraum nach unten außerhalb aus dem Spülbecken heraus geleitet werden. Dort ist das Ausleiten auch nicht störend, so dass kein unerwünschter Luftstrom einem Nutzer, der von oben in die Wanne schaut, entgegenströmen würde. Darüber hinaus ist durch eine derartige Ableitung der Luft vorteilhaft auch erreicht, dass die Abdichthülle selbst keine derartige Entlüftungsöffnung benötigt. Somit kann dann auch vermieden werden, dass Medien in dem Aufnahmeraum der Wanne durch eine derartige Öffnung in der Abdichthülle in diesen Volumenraum gelangen könnten. Insbesondere kann somit die Abdichthülle vollständig lochfrei ausgebildet werden.

Es können auch mehrere Entlüftungsöffnungen vorgesehen sein. Insbesondere ist vorgesehen, dass die zumindest eine Entlüftungsöffnung durch ein Verschließelement verschließbar ist. Damit kann das Konzept nochmals verbessert werden, da auch dann, wenn beispielsweise unerwünscht Medien in den Volumenraum eindringen könnten, diese nicht über die Entlüftungsöffnung in das Innere der Hubeinheit gelangen. Vorzugsweise ist der Volumenraum zwischen der Abdichthülle und einem Gehäuse der Hubeinheit ausgebildet. Ein Hubgerät der Hubeinheit ist diesbezüglich dann wiederum im Inneren des Gehäuses der Hubeinheit angeordnet. Somit wird quasi dieses Hubgerät vorzugsweise durch eine Doppelhülle geschützt. Einerseits ist dies das Gehäuse der Hubeinheit, welches mit Dichtelementen ausgerüstet ist, andererseits ist dies die dazu separate Abdichthülle, die dieses Gehäuse der Hubeinheit umfangsseitig zusätzlich umgibt.

Insbesondere ist die Entlüftungsöffnung in dem Gehäuse der Hubeinheit ausgebildet. Die Luft wird somit durch das Innere des Gehäuses der Hubeinheit, in welchem das Hubgerät angeordnet ist, abgeleitet. Dieses Verschließelement zum Verschließen der Entlüftungsöffnung kann beispielsweise eine Klappe oder ein Schieber sein. Möglich ist auch, dass die Entlüftungsöffnung durch eine Membran verschlossen ist. Diese Membran kann für gasförmige Medien durchlässig sein und für flüssige und feste Medien undurchlässig sein.

In einer vorteilhaften Ausführung ist vorgesehen, dass das Spülbecken zumindest einen Detektor aufweist. Mit diesem Detektor kann ein Medium in dem Volumenraum zwischen der Abdichthülle und der Hubeinheit detektiert werden. Insbesondere können flüssige Medien, wie Wasser, durch diesen Detektor detektiert werden. Durch eine derartige Detektion können auch Undichtigkeiten der Abdichthülle schnell erkannt werden, und es können entsprechende Maßnahmen unverzüglich ergriffen werden.

Insbesondere ist vorgesehen, dass das Verschließelement zum Verschließen der zumindest einen Entlüftungsöffnung dann geschlossen ist, wenn die Einsatzplatte den vollständig abgesenkten Zustand beziehungsweise die vollständig nach unten gefahrene Stellung erreicht hat. Wird die Einsatzplatte durch die Hubeinheit dann wieder nach oben gefahren, werden das Verschließelement und somit auch die Entlüftungsöffnung geöffnet. Dadurch kann Luft durch das Innere der Hubeinheit in den Volumenraum zwischen der Abdichthülle und der Hubeinheit gelangen. Dadurch kann vermieden werden, dass ein unerwünschter Unterdruck in diesem Volumenraum entsteht, der die nach oben fahrende Hubeinheit behindern würde.

Insbesondere ist an dem oberen Bereich des oberen Hubsegments eine Plattenaufnahme für die Einsatzplatte ausgebildet. Beispielsweise kann diese Plattenaufnahme als Spritzgussbauteil, insbesondere als 2K-Spritzgussbauteil, realisiert sein. Es kann vorgesehen sein, dass sich in dieser Plattenaufnahme zumindest ein durchgängiges Loch befindet. Durch dieses kann sich von unten ein Betätigungselement erstrecken. Mit diesem lässt sich insbesondere ein auf der Plattenaufnahme positionierter Trägerflügel anheben. Insbesondere kann durch dieses Anheben eine Verschwenkung um eine horizontale Schwenkachse erfolgen, sodass ein Trägerflügel schräggestellt und somit gekippt positioniert werden kann. Vorzugsweise ist ein derartiges Loch beziehungsweise eine Durchführung in der Plattenaufnahme im oberen Bereich durch eine elastische Komponente abgedeckt. Dadurch kann vermieden werden, dass Medien von oben in dieses Loch in der Plattenaufnahme gelangen könnten. Indem diese Abdeckung elastisch ausgebildet ist, kann das Betätigungselement auf dieses elastische Element einwirken und es nach oben wölben. Damit kann auch eine entsprechende Betätigungskraft auf den Trägerflügel übertragen werden und dieser gekippt werden.

In einer vorteilhaften Ausführung ist vorgesehen, dass eine Oberseite der Einsatzplatte eine Fläche aufweist, die zumindest 80 Prozent, insbesondere zumindest 90 Prozent, insbesondere zumindest 95 Prozent der Fläche des Aufnahmeraums in einer Horizontalebene beträgt. Die Fläche der Oberseite der Einsatzplatte ist aber kleiner als 99 Prozent dieser Fläche des Aufnahmeraums. Durch eine derartige Dimensionierung wird die Einsatzplatte quasi vollflächig bezüglich der lichten Weite des Aufnahmeraums zwischen den Seitenwänden ausgebildet und füllt somit diesen Aufnahmeraum in der Horizontalebene betrachtet nahezu vollständig auf. Andererseits wird umlaufend jedoch ein geringer Spalt, insbesondere zwischen 3 mm und 15 mm, insbesondere zwischen 3 mm und 10 mm ermöglicht, sodass einerseits die Relativbewegung der Einsatzplatte bei einer Positionseinstellung beziehungsweise einer Positionsänderung ungehindert erfolgen kann. Insbesondere wird dadurch ein direktes Berühren und gegebenenfalls Entlangstreifen eines Seitenrands der Einsatzplatte an den Innenseiten der Seitenwände vermieden. Damit wird einerseits eine Beschädigung der Seitenwände vermieden, andererseits eine Beschädigung der Einsatzplatte sowie auch der Hubvorrichtung vermieden. Nicht zuletzt ist es durch diese Ausgestaltung auch vorteilhaft erreicht, dass durch diesen Spalt zwischen dem Rand der Einsatzplatte und den Innenseiten der Seitenwände ein Ablaufen von Flüssigkeit, die auf der Oberseite der Einsatzplatte vorhanden ist, problemlos in den Aufnahmeraum hinein erfolgen kann.

Vorzugweise weist die Wanne, insbesondere an der Bodenwand, einen Abfluss auf. Dadurch kann Medium, welches in der Wanne angeordnet ist und sich dort sammelt, problemlos über den Abfluss ablaufen.

Insbesondere ist die Wanne mit der Bodenwand und den Seitenwänden einstückig ausgebildet. Insbesondere ist die Wanne aus Metall ausgebildet.

Die Bodenwand kann eben oder leicht geneigt oder leicht gewölbt sein. Insbesondere ist vorgesehen, dass diejenige Stelle der Bodenwand, an welcher ein Auslass für einen Abfluss des Spülbeckens ausgebildet ist, bezüglich der Höhenlage am weitesten nach unten versetzt ist.

Es kann vorgesehen sein, dass die Oberseite der Platte vollständig eben ausgebildet ist. Sie kann jedoch auch eine geringe Wölbung aufweisen. Es ist auch möglich, dass die Oberseite der Einsatzplatte zumindest bereichsweise strukturiert ist. Dadurch kann eine gewisse Rauigkeit erzeugt werden. Ein unerwünschtes Verrutschen von darauf aufgebrachten Gegenständen kann dadurch verbessert vermieden werden. Beispielsweise ist dies vorteilhaft, wenn eine Positionsänderung der Einsatzplatte auftritt und noch Gegenstände auf der Oberseite der Einsatzplatte angeordnet sind. Ebenso ist es möglich, dass die Oberseite spezifische Positionierbereiche aufweist. Dies können Vertiefungen sein. Beispielsweise können derartige Vertiefungen jedoch relativ gering ausgebildet sein. Dies ist vorteilhaft, um beispielsweise Gefäße wie ein Glas oder dergleichen sicherer positionieren zu können. Insbesondere ist dies dann vorteilhaft, wenn eine Positionsänderung ein Kippen und/oder ein Rotieren ist. Ein unerwünschtes Verrutschen derartiger Gefäße ist dann vermieden. Darüber hinaus ist durch derartige vorgegebene Positionierbereiche auch erreicht, dass beispielsweise dann, wenn Gefäße auf der Oberseite der Einsatzplatte aufgestellt sind und beispielsweise über den Wasserhahn befüllt werden sollen, bei einer Rotationsbewegung zielsicher das aus dem Wasserhahn auslaufende Wasser in die Gefäße einläuft und nicht umfänglich an den Gefäßen vorbei auf die Einsatzplatte trifft.

Die Hubvorrichtung kann eine Hubeinheit und einen Motor aufweisen. Mit dem Motor kann die Hubeinheit zumindest in Höhenrichtung verfahren werden.

Mit den Angaben "oben", "unten", "vorne", "hinten, "horizontal", "vertikal", "Tiefenrichtung", "Breitenrichtung", "Höhenrichtung" sind die bei bestimmungsgemäßen Gebrauch und bestimmungsgemäßen Anordnen des Spülbeckens gegebenen Positionen und Orientierungen angegeben.

Ausführungsbeispiele der Erfindung werden nachfolgend anhand schematischer Zeichnungen näher erläutert. Es zeigen:
- Fig. 1: eine schematische Schnittdarstellung durch ein Ausführungsbeispiel eines erfindungsgemäßen Spülbeckens mit einer Einsatzplatte in einer ersten Position;
- Fig. 2: die Darstellung des Spülbeckens gemäß Fig. 2 mit der Einsatzplatte in einer zu Fig. 1 unterschiedlichen zweiten Position;
- Fig. 3: eine Draufsicht auf ein Ausführungsbeispiel eines Spülbeckens;
- Fig. 4: eine perspektivische Teildarstellung eines Ausführungsbeispiels eines Spülbeckens mit einem Ausführungsbeispiel von Trägerflügeln einer Hubvorrichtung;
- Fig. 5: eine perspektivische Schnittdarstellung eines Teilbereichs der Anordnung in Fig. 4 mit einer Abdichthülle um eine Hubeinheit der Hubvorrichtung;
- Fig. 6: eine schematische Schnittdarstellung des Spülbeckens mit einer maximal ausgefahrenen Hubeinheit und maximal ausgezogenen Abdichthülle.

In den Figuren werden gleiche oder funktionsgleiche Elemente mit den gleichen Bezugszeichen versehen.

In Fig. 1 ist in einer schematischen Vertikalschnittdarstellung (x-y-Ebene mit Höhenrichtung y und Breitenrichtung x) ein Spülbecken 1 gezeigt. Das Spülbecken 1 weist eine Wanne 2 auf. Die Wanne 2 weist eine Bodenwand 3 sowie daran anschließende und sich nach oben erstreckende Seitenwände 4, 5, 6 (Fig. 3) und 7 (Fig. 3) auf. Die Wanne 2 ist insbesondere einstückig ausgebildet. Sie ist vorzugsweise aus Metall ausgebildet. Die Wanne 2 weist einen Aufnahmeraum 8 auf. Der Aufnahmeraum 8 ist durch die genannten Wände 3 bis 7 begrenzt. Damit weist die Wanne 2 eine obere Beschickungsöffnung 9 auf. Das Spülbecken 1 weist darüber hinaus eine Einsatzeinheit auf. Die Einsatzeinheit ist insbesondere eine Einsatzplatte 10. Die Einsatzplatte 10 ist insbesondere einstückig ausgebildet. Sie kann aus einer Oberplatte und einer damit zerstörungsfrei unlösbar verbundenen Unterplatte ausgebildet sein. Die Einsatzplatte 10 ist eine zur Wanne 2 separate Komponente des Spülbeckens 1. Das Spülbecken 1 weist des Weiteren eine Hubvorrichtung 11 auf. Die Einsatzplatte 10 ist auf der Hubvorrichtung 11 angeordnet. Insbesondere ist sie zerstörungsfrei lösbar an der Hubvorrichtung 11 angeordnet. Durch die Hubvorrichtung 11 kann die Einsatzplatte 10 relativ zur Wanne 2 bewegt werden. In dem Zusammenhang kann eine Bewegung in Höhenrichtung (y-Richtung) des Spülbeckens 1 erfolgen. Zusätzlich oder anstatt dazu kann ein Rotieren um eine Vertikalachse A der Hubvorrichtung 11 erfolgen. Zusätzlich oder anstatt dazu kann ein Kippen der Einsatzplatte 10 erfolgen. Dies bedeutet, dass die Einsatzplatte 10 mit ihrer Ebene in einem Winkel zu einer Horizontalebene eingestellt werden kann. Sie kann somit geneigt beziehungsweise schräggestellt positioniert werden. In Fig. 1 ist die Einsatzplatte 10 in einer beispielhaften Position in dem Aufnahmeraum 8 gezeigt. Insbesondere ist dies eine nach unten gefahrene Position. Die Einsatzplatte 10 ist diesbezüglich unmittelbar benachbart zur Bodenwand 3 angeordnet.

Vorzugsweise weist das Spülbecken 1 eine Interaktionseinheit 12 auf. Die Interaktionseinheit 12 kann eine Anzeigeeinheit 13 (Fig. 3) aufweisen. Die Interaktionseinheit 12 kann eine Bedienvorrichtung 14 aufweisen. Die Bedienvorrichtung 14 kann eine oder mehrere Bedienelemente aufweisen. Die Bedienelemente können Drucktasten oder Schalter oder Kippelemente oder Drehknöpfe sein. Die Bedienvorrichtung 14 kann jedoch auch zusätzlich oder anstatt dazu ein berührsensitives Bedienfeld 15 aufweisen. In einer vorteilhaften Ausführung kann vorgesehen sein, dass die Interaktionseinheit 12 zumindest eine optische Erfassungseinheit 16 aufweist. Die optische Erfassungseinheit 16 kann beispielsweise eine Kamera sein. Die Kamera kann im für den Menschen sichtbaren Spektralbereich sensitiv sein. Die Interaktionseinheit 12 kann jedoch auch zusätzlich oder anstatt dazu eine Akustikeinheit 17 aufweisen. Diese Akustikeinheit 17 kann zum Empfang und/oder zur Ausgabe von Sprachsignalen ausgebildet sein. Darüber hinaus kann die Interaktionseinheit 12 eine Identifikationseinheit 18 aufweisen. Die Identifikationseinheit 18 ist zur Erkennung beziehungsweise zur Identifikation eines Nutzers des Spülbeckens 1 ausgebildet. Die Identifikationseinheit 18 kann beispielsweise auch durch die optische Erfassungseinheit 16 gebildet sein. Zusätzlich oder anstatt dazu kann die Identifikationseinheit 18 jedoch auch beispielsweise die Akustikeinheit 17 aufweisen. Dadurch kann beispielsweise durch Auswertung eines Sprachsignals eines Nutzers der Nutzer identifiziert werden. Zusätzlich oder anstatt dazu kann die Identifikationseinheit 18 eine Einheit zur Erfassung und Auswertung eines biometrischen Merkmals eines Nutzers ausgebildet sein. Beispielsweise kann dies ein Fingerabdrucksensor oder ein Sensor zur Erkennung eines Irismusters sein.

Wie in den Fig. 1 bis 3 zu erkennen ist, kann die Interaktionseinheit 12 seitlich und unmittelbar benachbart zur Wanne 2 ausgebildet sein. Beispielsweise kann hier ein nach oben offenes Aufnahmegehäuse 19 vorgesehen sein. Das Aufnahmegehäuse 19 kann separat zur Wanne 2 ausgebildet sein. Es kann jedoch auch zerstörungsfrei unlösbar mit der Wanne 2 gebildet sein. Insbesondere kann das Aufnahmegehäuse 19 auch einstückig mit der Wanne 2 ausgebildet sein. Die an das Aufnahmegehäuse 19 direkt anschließende Seitenwand, hier im Beispiel die Seitenwand 5, bildet auch eine Begrenzungswand für das Aufnahmevolumen 20 des Aufnahmegehäuses 19.

Damit ist das Aufnahmevolumen 20 von dem Aufnahmeraum 8 der Wanne separiert.

In Fig. 2 ist die Darstellung gemäß Fig. 1 gezeigt, jedoch die Einsatzplatte 10 in einer zu Fig. 1 unterschiedlichen Position gezeigt. In Fig. 2 ist die Einsatzplatte 10 horizontal orientiert, jedoch nach oben verfahren. Insbesondere stellt diese Position die maximal mögliche Höhenlage in einem Normalmodus dar. Insbesondere ist in dieser Position eine Oberseite 10a der Einsatzplatte 10 bündig mit einem oberen Rand 2a der Wanne 2. Insbesondere bildet in dieser Position die Einsatzplatte 10 eine Abdeckung oder einen Deckel für den Aufnahmeraum 8. Dieser obere Rand 2a kann jedoch auch beispielsweise eine Oberseite eines Montagerahmens oder eines Zierrahmens sein, der Bestandteil des Spülbeckens 1 ist. Mit dem Montagerahmen kann das Spülbecken 1, insbesondere die Wanne 2, in einer Aussparung einer Arbeitsplatte montiert werden. Mit einem Zierrahmen kann die Wanne 2 von oben abgedeckt werden. Ein Spalt zwischen der Wanne 2 und einer Begrenzungswand in der Arbeitsplatte, die die Aussparung begrenzt, kann somit von oben abgedeckt werden. Ein derartiger Zierrahmen stellt insbesondere ein oberes Sichtbauteil der Anordnung dar.

Insbesondere weist das Spülbecken 1 auch eine Steuereinheit 21 (Fig. 3) auf. Durch die Steuereinheit 21 kann die Hubvorrichtung 11 betrieben werden. Insbesondere kann durch die Steuereinheit 21 auch die Interaktionseinheit 12 betrieben werden.

Das Spülbecken 1 kann, wie dies in der vereinfachten Draufsicht in Fig. 3 zu erkennen ist, vorzugsweise auch einen Wasserhahn 22 aufweisen. Der Wasserhahn 22 stellt eine Funktionseinheit des Spülbeckens 1 dar. Ebenso kann die Interaktionseinheit 12, insbesondere die Bedienvorrichtung 14, als eine Funktionseinheit des Spülbeckens 1 angesehen werden. Eine weitere Funktionseinheit des Spülbeckens 1 kann die Einsatzplatte 10 sein. Eine weitere Funktionseinheit des Spülbeckens 1 kann die Hubvorrichtung 11 sein.

Die Hubvorrichtung 11 weist vorzugsweise eine Hubeinheit und einen Motor auf. Dadurch kann sie in Richtung der Vertikalachse A in ihrer Länge beziehungsweise Höhe verändert werden. Darüber hinaus kann sie zusätzlich oder anstatt dazu um die Vertikalachse A rotiert werden. Dadurch ist als Position beziehungsweise Positionsänderung der Einsatzplatte 10 auch eine Rotationsbewegung um diese Vertikalachse A ermöglicht. Nicht zuletzt kann die Hubvorrichtung 11 auch so eingestellt werden, dass die Einsatzplatte 10 gegenüber einer Horizontalebene schräggestellt beziehungsweise geneigt eingestellt werden kann.

Mit der Interaktionseinheit 12 ist ein Betriebszustand des Spülbeckens 1 erkennbar und/oder eine Betriebszustandsänderung des Spülbeckens 1 erkennbar und/oder eine Bedienhandlung eines Nutzers, der das Spülbecken 1, insbesondere zumindest eine Funktionseinheit des Spülbeckens 1, bedient, erkennbar. Abhängig von dem Erkennen durch die Interaktionseinheit 12 ist die Hubvorrichtung 11 zur automatischen Positionsänderung der Einsatzplatte 10 betreibbar. In Fig. 3 ist darüber hinaus eine schematische Darstellung eines Fingers 23 eines Nutzers gezeigt. Die Interaktionseinheit 12 ist vorzugsweise zur Erfassung einer Geste des Nutzers, insbesondere des Fingers 23, ausgebildet. Insbesondere ist die Geste eine berührungslose Geste. Zusätzlich oder anstatt dazu kann jedoch auch eine direkte Bedienung der Bedienvorrichtung 14 mit dem Finger 23 erfolgen. Es ist vorgesehen, dass ein Betriebszustand und/oder eine Betriebszustandsänderung durch die Kamera 16 und/oder die Akustikeinheit 17 und/oder die Bedienvorrichtung 14 erfasst werden kann. Ein Betriebszustand kann beispielsweise eine Einstellung der Bedienvorrichtung 14 und/oder eine Änderung des Betriebszustands kann eine Änderung der Einstellung der Bedienvorrichtung 14 sein.

Eine Positionsänderung der Einsatzplatte 10 kann abhängig von der Art und/oder Stärke und/oder Dauer eines Betriebszustands zumindest einer Funktionseinheit des Spülbeckens 1 und/oder eine Positionsänderung kann abhängig von der Art und/oder Stärke und/oder Dauer einer Betriebszustandsänderung zumindest einer derartigen Funktionseinheit des Spülbeckens 1 sein.

Die Interaktionseinheit 12 weist einen Normalmodus auf. In diesem wird auch der tatsächliche Betrieb des Spülbeckens 1 erfasst. Darüber hinaus weist die Interaktionseinheit 12 einen zum Normalmodus unterschiedlichen Definiermodus auf. Dieser kann beispielsweise durch einen Nutzer eingestellt werden. In diesem Definiermodus ist es ermöglicht, dass zumindest ein Nutzer zumindest eine Referenzposition der Einsatzplatte 10 definiert beziehungsweise vorgibt. Insbesondere kann eine derartige Referenzposition in diesem Definiermodus mit einem spezifischen Betriebszustand zumindest einer Funktionseinheit des Spülbeckens 1 und/oder mit einer definierten Betriebszustandsänderung zumindest einer Funktionseinheit des Spülbeckens 1 verknüpft werden. Zumindest eine derartige Referenzposition kann als ein Nutzerprofil in einer Speichereinheit 24 der Interaktionseinheit 12 abgespeichert werden.

In einer vorteilhaften Ausführung ist vorgesehen, dass die in Fig. 3 gezeigte Fläche (Tiefenrichtung z und Breitenrichtung x) der Oberseite 10a zumindest 80 Prozent, insbesondere zumindest 90 Prozent, insbesondere zumindest 95 Prozent der Fläche des Aufnahmeraums 8, die in einer Horizontalebene (in Fig. 3 die Figurenebene) betrachtet wird, beträgt. Insbesondere ist diese Fläche der Oberseite 10a jedoch kleiner als 99 Prozent dieser Fläche des Aufnahmeraums 8 in der genannten Horizontalebene. Dadurch ist erreicht, dass ein umlaufender Rand 25 der Einsatzplatte 10 beabstandet zu den Seitenwänden 4, 5, 6 und 7 ist. Insbesondere ist dadurch ein umlaufender Spalt 26 zwischen der Einsatzplatte 10 und den Seitenwänden 4 bis 7 gebildet. Der Spalt 26 kann zwischen 3 mm und 15 mm betragen. Vorzugsweise ist dieser Spalt 26 zumindest in der Horizontallage der Einsatzplatte 10 so klein, dass Gegenstände wie ein Besteck oder dergleichen, nicht hindurchrutschen können. Auch das Einklemmen eines Fingers 23 ist dann in dieser Horizontallage der Einsatzplatte 10 vermeidbar.

Wie in den Fig.1 bis 3 des Weiteren gezeigt ist, weist das Spülbecken 1 eine Ablauföffnung 27, beispielsweise einen Abfluss auf. Diese ist insbesondere in der Bodenwand 3 ausgebildet. Durch diese Ablauföffnung 27 können Medien aus dem Aufnahmeraum 8 aus der Wanne 2 ablaufen.

In Fig. 4 ist in einer perspektivischen Darstellung ein Ausführungsbeispiel eines Spülbeckens 1 gezeigt. Es ist die Hubvorrichtung 11 dargestellt. Die Hubvorrichtung 11 weist eine Hubeinheit 28 auf. Diese ist insbesondere zentral mittig an der Bodenwand 3 befestigt. Die Hubeinheit 28 ist in Richtung der Achse A verfahrbar. Die Hubeinheit 28 weist in dem Zusammenhang mehrere Hubsegmente auf. In Fig. 4 ist die Hubeinheit 28 in vollständig zusammengefahrenem Zustand beziehungsweise in einer definierten abgesenkten Stellung des Normalmodus gezeigt. Dies bedeutet, dass sie maximal nach unten in den Aufnahmeraum 8 eingefahren ist. Vorzugweise weist diese Hubeinheit 28 ein oberes Hubsegment als oberes Gehäusesegment 29 eines Gehäuses 40 der Hubeinheit 28 auf. In einem oberen Bereich 30 dieses oberen Hubsegments ist eine Plattenaufnahme 31 angeordnet. Die Plattenaufnahme 31 ist hier eine flachzylinderförmige Scheibe. Diese Plattenaufnahme 31 weist einen Mittelsteg 32 auf. An diesem Mittelsteg 32 ist ein erster Trägerflügel 33 angeordnet. Insbesondere ist der Trägerflügel 33 um eine Horizontalachse B schwenkbar an dem Mittelsteg 32 gelagert. Der vorzugsweise einstückige Trägerflügel 33 liegt von oben auf der Plattenaufnahme 31 auf. Eine Oberseite 34 dieser Plattenaufnahme 31 weist Oberseitenbereiche 34a und 34b auf. Diese sind gegenüber dem Mittelsteg 32 nach unten versetzt. Auf diesem Oberseitenbereich 34a liegt der Trägerflügel 33 auf. Der besseren Übersichtlichkeit dienend ist ein zum ersten Trägerflügel 33 separater, jedoch insbesondere gleich großer und gleich geformter zweiter Trägerflügel nicht gezeigt, jedoch dort angeordnet. Dieser ist um eine weitere Horizontalachse C schwenkbar an dem Mittelsteg 32 gelagert. Die Horizontalachsen B und C sind parallel zueinander orientiert. Der zweite Trägerflügel liegt von oben auf dem zweiten Oberseitenbereich 34b auf. In der horizontalen Grundstellung ist eine Oberseite 33a des Trägerflügels 33 bündig mit einer Oberseite 32a des Mittelstegs 32. Entsprechend ist dies mit einer Oberseite des zweiten Trägerflügels ausgebildet.

Durch den Mittelsteg 32 sind der Trägerflügel 33 sowie der nicht gezeigte zweite Trägerflügel beabstandet zueinander angeordnet. Sie können unabhängig voneinander um ihre Achsen B und C verschwenkt werden. Damit können auch individuelle Kippstellungen eines Trägerflügels 33 relativ zur Horizontalebene eingestellt werden. Insbesondere weist dazu die Plattenaufnahme 31 eine Durchbrechung 35 auf. Durch diese Durchbrechung 35 kann sich von unten ein Betätigungselement des Spülbeckens 1 durch die Plattenaufnahme 31 hindurcherstrecken und somit in dem Fall den zweiten Trägerflügel von unten kontaktieren und anheben, sodass dieser um seine Horizontalachse C verschwenkt wird. Entsprechend ist an der gegenüberliegenden Seite zu der Durchbrechung 35 eine weitere Durchbrechung ausgebildet, die unterhalb des ersten Trägerflügels 33 ist. Auch dieser kann entsprechend, wie es erläutert wurde, angehoben werden. Vorzugsweise ist vorgesehen, dass die Durchbrechung 35 durch eine elastische Abdeckung 36 von oben abgedeckt ist. Die elastische Abdeckung 36 ermöglicht es, dass das Betätigungselement durch die Durchbrechung 35 hindurchragen kann und gegenüber dem Oberseitenbereich 34b weiter oben stehend positioniert werden kann und aufgrund der elastischen Verformung der elastischen Abdeckung 36 ein entsprechender Überstand des Betätigungselements bewirkt werden kann. Dadurch kann dann auch der entsprechende zweite Trägerflügel angehoben werden. Die Plattenaufnahme 31 mit der Abdeckung 36 ist als 2K-Kunststoffspritzgussteil ausgebildet.

In Fig. 5 ist in einer perspektivischen Schnittdarstellung ein Teilbereich der Anordnung in Fig. 4 gezeigt.

Es ist zu erkennen, dass die als Flachzylinder ausgebildete Plattenaufnahme 31 von oben auf einer Oberseite 37 des oberen Hubsegments der Hubeinheit 28 aufsitzt. Diese Oberseite 37 ist insbesondere eine Oberseite einer oberen Abdeckplatte 38.

Die Hubeinheit 28 weist ein Hubgerät 39 auf. Das Hubgerät 39 kann ein Spindelantrieb sein. Es kann jedoch auch beispielsweise eine Schubkette sein. Die Hubeinheit 28 weist darüber hinaus ein Gehäuse 40 auf. Das Gehäuse 40 umgibt dieses Hubgerät 39 umfangsseitig. Das Gehäuse 40 ist insbesondere ein Teleskopgehäuse. Dies bedeutet, dass es mehrere Gehäusesegmente aufweist. Im Ausführungsbeispiel sind diese Hubsegmente als Hohlzylinder ausgebildet. Im Ausführungsbeispiel ist ein oberes Gehäusesegment 29 in einem ausgezogenen Zustand nach unten hin folgendes zweites Gehäusesegment 41, ein wiederum nach unten hin folgendes weiteres Gehäusesegment 42, ein nochmals nach unten hin weiter folgendes Gehäusesegment 43 und ein dann unteres Gehäusesegment 44 ausgebildet. In Fig. 5 ist die vollständig eingefahrene Stellung der Hubeinheit 28 gezeigt. Die Hubeinheit 28 ist somit vollständig nach unten gefahren. In diesem Zustand ist das Gehäuse 40 völlig ineinandergeschoben und in einer höhenminimierten Position. Die Gehäusesegmente 29 sowie 41 bis 44 sind somit vollständig ineinandergeschoben, wie dies in Fig. 5 gezeigt ist. Wird die Hubeinheit 28 aus diesem nach unten gefahrenen Zustand, in dem dann auch die Einsatzplatte 10 in der abgesenkten Stellung angeordnet ist, ausgefahren und somit nach oben verfahren, so werden die Gehäusesegmente 29 und 41 bis 44 auseinandergezogen. Dies ist dann beispielhaft in der Schnittdarstellung eines weiteren Ausführungsbeispiels des Spülbeckens 1 in Fig. 6 gezeigt. Das Hubgerät 39 ist in einem Inneren 45 dieses Gehäuses 40 angeordnet. Die Hubeinheit 28 erstreckt sich durch eine Durchbrechung beziehungsweise Durchführung 46 in der Bodenwand 3. Die Hubeinheit 28 ist somit beidseits dieser Bodenwand 3 angeordnet.

Darüber hinaus weist die Hubvorrichtung 11 eine Abdichthülle 47 auf. Die Abdichthülle 47 ist eine zum Gehäuse 40 separate Komponente. Die Abdichthülle 47 umgibt denjenigen Teilbereich, der sich im Aufnahmeraum 8 erstreckt, der Hubeinheit 28 umfangsseitig. Die Abdichthülle 47 ist elastisch ausgebildet. Sie kann einstückig ausgebildet sein. Sie kann beispielsweise als Faltenbalg ausgebildet sein. Es sind jedoch materiell und geometrisch auch andere Spezifikationen ermöglicht.

In Fig. 5 ist die Abdichthülle 47 als Faltenbalg ausgebildet. Sie ist in Fig. 5 im vollständig zusammengedrückten beziehungsweise zusammengefalteten Zustand gezeigt. Die Abdichthülle 47 weist einen oberen Rand 48 auf. Der oberer Rand 48 ist im gezeigten Ausführungsbeispiel zwischen der Plattenaufnahme 31 und der Abdeckung 38 eingeklemmt. Insbesondere ist dieser obere Rand 48 auch dichtend zwischen der Plattenaufnahme 31 und der Abdeckung 38 angeordnet. Die Abdeckung 38 kann auch als Liftplatte bezeichnet werden.

Darüber hinaus weist diese Abdichthülle 47 ein unteres Ende 49 auf. Dieses untere Ende 49 liegt direkt auf der Innenseite der Bodenwand 3 auf. Darüber hinaus ist vorgesehen, dass das Spülbecken 1 einen Adapter 50 aufweist. Dieser Adapter 50 ist vorzugsweise ein separates Bauteil. Der Adapter 50 ist vorzugsweise als umlaufender, unterbrechungsfrei ausgebildeter Adapterring konzipiert. Der Adapter 50 ist von oben auf diesem unteren Rand 49 der Abdichthülle 47 aufgesetzt. Wie zu erkennen ist, ist der untere Rand 49 zwischen diesem Adapter 50 und der Bodenwand 3 eingeklemmt. Insbesondere ist auch hier eine dichtende Klemmung ausgebildet.

Insbesondere ist der Adapter 50 an der Bodenwand 3 zerstörungsfrei lösbar befestigt, insbesondere mit Schraubverbindungen verschraubt. Dazu kann beispielsweise ein Gegenlager 51 unter der Bodenwand 3 angeordnet sein. Dieses Gegenlager 51 kann ein Lagerring sein. Zugleich kann das Gegenlager als akustische Dämpfungseinheit ausgebildet sein.

Zwischen dem Adapter 51 und einer Außenseite des Gehäusesegments 44 kann eine Dichtung 56 angeordnet sein.

In Fig. 6 ist in einer Vertikalschnittdarstellung das Spülbecken 1 gezeigt. Bei diesem Spülbecken 1 ist die Hubeinheit 28 in der im Normalmodus des Spülbeckens 1 vollständig ausgefahrenen Stellung dargestellt. In dieser ist in einer vorteilhaften Ausführung die Abdichthülle 47 ebenfalls vollständig, in Höhenrichtung betrachtet, auseinandergezogen. Insbesondere ist vorgesehen, dass in diesem Zustand eine Außenseite 47a der Abdichthülle 47 vollständig auseinandergezogen ist und diesbezüglich glatt ist. Es sind dann keine Falten mehr vorhanden.

Wie in Fig. 6 auch zu erkennen ist, ist zwischen der Hubeinheit 28, insbesondere dem Gehäuse 40, und der Abdichthülle 47 ein Volumenraum 52 ausgebildet. Dies bedeutet, dass die Abdichthülle 47 in radialer Richtung beabstandet zu der Hubeinheit 28, insbesondere dem Gehäuse 40, angeordnet ist. Wie in Fig. 6 auch zu erkennen ist, ist in diesem ausgezogenen Zustand der Abdichthülle 47 diese von oben nach unten betrachtet verjüngt ausgebildet.

Die Hubeinheit 28 weist auch zumindest einen Motor 53 auf. Dieser Motor 53 treibt das Hubgerät 39 an.

Im ausgezogenen Zustand der Abdichthülle 47 ist diese insbesondere als Hohlzylinder oder hohlzylinderähnlich gestaltet. Insbesondere ist die Abdeckung 38 Bestandteil des oberen Gehäusesegments 29.

In einer vorteilhaften Ausführung ist vorgesehen, dass die Hubeinheit 28 zumindest eine Entlüftungsöffnung 54 aufweist. Die Entlüftungsöffnung 54, wie symbolhaft und beispielhaft in Fig. 6 gezeigt ist, ist dazu da, dass Luft, die in dem Volumenraum 52 enthalten ist, aus dem Volumenraum 52 in das Innere 45 abgeleitet werden kann, wenn die Einsatzplatte 10 nach unten gefahren wird, sich die Abdichthülle 47 zusammenfaltet und der Volumenraum 52 verkleinert wird. Ebenso kann Luft über das Innere 45 in den Volumenraum 52 eingebracht werden, wenn die Einsatzplatte 10 aus der in Fig. 5 beispielsweise gezeigten abgesenkten Stellung nach oben in die gemäß Fig. 6 gezeigte maximale Höhenstellung gefahren wird. Es können auch mehrere Entlüftungsöffnungen 54 vorgesehen sein. Insbesondere ist es ermöglicht, dass diese zumindest eine Entlüftungsöffnung 54 durch ein nicht gezeigtes Verschließelement verschließbar ist.

Ebenso kann vorgesehen sein, dass das Spülbecken 1 zumindest einen Detektor 55 aufweist, mit welchem Wasser in dem Volumenraum 52 detektiert wird. Die Ausführung in Fig. 6 ist im Hinblick auf die Ausgestaltung des Adapterrings 50 unterschiedlich zu Fig. 5. Ebenso kann in Fig. 6 vorgesehen sein, dass ein oberer Rand 48 anderweitig als in Fig. 5 befestigt ist. Dies ist in Fig. 6 jedoch nur symbolhaft gezeigt. Dies ist nicht dahingehend zu verstehen, dass der obere Rand 48 direkt an der Einsatzplatte 10 befestigt wäre. Ein Detektor 55 ist symbolhaft und bezüglich der Position beispielhaft gezeigt.

Es kann auch ein zum Normalmodus der Hubeinheit 28 unterschiedlicher Demontagemodus eingestellt werden. In diesem wird die Hubeinheit 28 über die im Normalmodus maximale angehobene Stellung der Hubeinheit 28 und somit auch der entsprechenden Stellung der Einsatzplatte 10 eine in Höhenrichtung noch höher liegende Stellung eingestellt. In der maximal angehobenen Stellung im Normalmodus ist insbesondere vorgesehen, dass die Oberseite 10a der Einsatzplatte 10 bündig mit der Oberseite des oberen Rands 2a der Wanne 2 oder einem Zierrahmen oder einem Montagerahmen ist. In der dazu höher liegenden Demontagestellung ist die Einsatzplatte 10 vorzugsweise so positioniert, dass sie mit ihrer Unterseite 10b um einen Vertikalabstand höher angeordnet ist, als dieser obere Rand 2a. Insbesondere beträgt dieser Vertikalabstand zumindest 2cm, insbesondere zumindest 3 cm. Dadurch kann die Einsatzplatte 10 an ihrem Rand 25 durch eine Hand umgriffen werden und sicher zum Abnehmen von der Hubeinheit 28 gehalten werden. Die Demontagestellung ist insbesondere eine Horizontallage der Einsatzplatte 10. Die Unterseite 10b der Einsatzplatte 10 ist somit vollständig oberhalb dem oberen Rand 2a positioniert.

### Bezugszeichenliste

- 1: Spülbecken
- 2: Wanne
- 2a: oberer Rand
- 3: Bodenwand
- 4: Seitenwand
- 5: Seitenwand
- 6: Seitenwand
- 7: Seitenwand
- 8: Aufnahmeraum
- 9: Beschickungsöffnung
- 10: Einsatzplatte
- 10a: Oberseite
- 10b: Unterseite
- 11: Hubvorrichtung
- 12: Interaktionseinheit
- 13: Anzeigeeinheit
- 14: Bedienvorrichtung
- 15: Bedienfeld
- 16: optische Erfassungseinheit
- 17: Akustikeinheit
- 18: Identifikationseinheit
- 19: Aufnahmegehäuse
- 20: Aufnahmevolumen
- 21: Steuereinheit
- 22: Wasserhahn
- 23: Finger
- 24: Speichereinheit
- 25: Rand
- 26: Spalt
- 27: Ablauföffnung
- 28: Hubeinheit
- 29: oberes Gehäusesegment
- 30: oberer Bereich
- 31: Plattenaufnahme
- 32: Mittelsteg
- 32a: Oberseite
- 33: erster Trägerflügel
- 33a: Oberseite
- 34: Oberseite
- 34a: Oberseitenbereich
- 34b: Oberseitenbereich
- 35: Durchbrechung
- 36: Abdeckung
- 37: Oberseite
- 38: Abdeckplatte
- 39: Hubgerät
- 40: Gehäuse
- 41: Gehäusesegment
- 42: Gehäusesegment
- 43: Gehäusesegment
- 44: Gehäusesegment
- 45: Inneres
- 46: Durchführung
- 47: Abdichthülle
- 47a: Außenseite
- 48: oberer Rand
- 49: unteres Ende
- 50: Adapterring
- 51: Gegenlager
- 52: Volumenraum
- 53: Motor
- 54: Entlüftungsöffnung
- 55: Detektor
- 56: Dichtung

## Patentansprüche

1. Spülbecken (1) mit einer Wanne (2), die eine Bodenwand (3) und daran anschließende Seitenwände (4, 5, 6, 7) aufweist, und die Wanne (2) einen durch die Wände (4 bis 7) begrenzten Aufnahmeraum (8) aufweist, wobei das Spülbecken (1) eine zur Wanne (2) separate Einsatzplatte (10) aufweist, die in den Aufnahmeraum (8) eingesetzt ist, wobei das Spülbecken (1) eine Hubvorrichtung (11) aufweist, mit welcher die Einsatzplatte (10) relativ zur Wanne (2) verfahrbar ist, und die Hubvorrichtung (11) als spezifisches Teilelement zumindest eine höhenveränderliche Hubeinheit (28) aufweist, **dadurch gekennzeichnet, dass** das Spülbecken (1) eine zur Hubeinheit (28) separate und elastische Abdichthülle (47) aufweist, die die Hubeinheit (28) umgibt.

2. Spülbecken (1) nach Anspruch 1, **dadurch gekennzeichnet, dass** die Abdichthülle (47) in der Höhenrichtung (y) des Spülbeckens (1) längenveränderlich ausgebildet ist.

3. Spülbecken (1) nach Anspruch 2, **dadurch gekennzeichnet, dass** die Abdichthülle (47) als Hohlzylinder ausgebildet ist.

4. Spülbecken (1) nach einem der vorhergehenden Ansprüche, **dadurch gekennzeichnet, dass** die Abdichthülle (47) zumindest bereichsweise als Faltenbalg ausgebildet ist.

5. Spülbecken (1) nach einem der vorhergehenden Ansprüche, **dadurch gekennzeichnet, dass** die Abdichthülle (47) in Richtung senkrecht zur Höhenrichtung (y) des Spülbeckens (1) betrachtet beabstandet zu einer Außenseite der Hubeinheit (28), insbesondere einem Gehäuse (40) der Hubeinheit (28), angeordnet ist.

6. Spülbecken (1) nach einem der vorhergehenden Ansprüche, **dadurch gekennzeichnet**, die Abdichthülle (47) mit einem unteren Rand (49) zwischen der Bodenwand (3) der Wanne (2) und einem dazu separaten Adapter (50) eingeklemmt ist.

7. Spülbecken (1) nach Anspruch 6, **dadurch gekennzeichnet, dass** durch den unteren Rand (49) eine Dichtung gebildet ist, durch welche eine Durchführung (46) in der Bodenwand (3), durch welche sich die Hubeinheit (28) erstreckt, abgedichtet ist.

8. Spülbecken (1) nach einem der vorhergehenden Ansprüche, **dadurch gekennzeichnet, dass** die Abdichthülle (47) mit einem oberen Rand (48) zwischen einer Plattenaufnahme (31) des Spülbeckens (1) und einer Oberseite (34) eines oberen Hubsegments (29), insbesondere eines oberen Gehäusesegments (29) eines Gehäuses (40), der Hubeinheit (28) eingeklemmt ist, wobei die Plattenaufnahme (31) als separates Bauteil ausgebildet, und von oben auf das obere Hubsegment (29) aufgesetzt ist.

9. Spülbecken (1) nach einem der vorhergehenden Ansprüche, **dadurch gekennzeichnet, dass** die Abdichthülle (47) im in Höhenrichtung (y) auseinandergezogenen Zustand von oben nach unten betrachtet verjüngt ist.

10. Spülbecken (1) nach einem der vorhergehenden Ansprüche, **dadurch gekennzeichnet, dass** die Abdichthülle (47) einstückig ausgebildet ist.

11. Spülbecken (1) nach einem der vorhergehenden Ansprüche, **dadurch gekennzeichnet, dass** zumindest die Hubeinheit (28) zumindest eine Entlüftungsöffnung (54) aufweist, durch welche Luft, die in einem Volumenraum (52) zwischen der Abdichthülle (47) und der Hubeinheit (28), insbesondere einem Gehäuse (40) der Hubeinheit (28), ist, in das Innere (45) der Hubeinheit (28), insbesondere in das Innere (45) des Gehäuses (40) der Hubeinheit (28), leitbar ist, oder vom Inneren (45) in den Volumenraum (52) leitbar ist.

12. Spülbecken (1) nach Anspruch 11, **dadurch gekennzeichnet, dass** die zumindest eine Entlüftungsöffnung (54) durch ein Verschließelement verschließbar ist

13. Spülbecken (1) nach einem der vorhergehenden Ansprüche, **dadurch gekennzeichnet, dass** das Spülbecken (1) zumindest einen Detektor (55) aufweist, mit welchem Wasser in einem Volumenraum (52) zwischen der Abdichthülle (47) und der Hubeinheit (28) detektiert wird.

14. Spülbecken (1) nach einem der vorhergehenden Ansprüche, **dadurch gekennzeichnet, dass** eine Oberseite (10a) der Einsatzplatte (10) eine Fläche aufweist, die zumindest 80%, insbesondere zumindest 90%, insbesondere zumindest 95% der Fläche des Aufnahmeraums (8) in einer Horizontalebene beträgt, aber kleiner als 99% dieser Fläche des Aufnahmeraums (8) ist.

## Claims

1. Sink (1) with a basin (2) which has a base wall (3) and lateral walls (4, 5, 6, 7) adjoining the base wall and which basin (2) has a receiving area (8) delimited by the walls (4 to 7), wherein the sink (1) has an insert plate (10) which is separate from the basin (2) and which is inserted into the receiving area (8), wherein the sink (1) has a lifting device (11), by means of which the insert plate (10) can be moved relative to the basin (2), and the lifting device (11) has at least one vertically adjustable lifting unit as a specific sub-element, **characterised in that** the sink (1) has an elastic sealing sleeve (47) which is separate from the lifting unit (28) and surrounds the lifting unit (28).

2. Sink (1) according to claim 1, **characterised in that** the sealing sleeve (47) is configured to be longitudinally adjustable in the vertical direction (y) of the sink (1).

3. Sink (1) according to claim 2, **characterised in that** the sealing sleeve (47) is configured as a hollow cylinder.

4. Sink (1) according to one of the preceding claims, **characterised in that** the sealing sleeve (47) is configured at least in some regions as a folding bellows.

5. Sink (1) according to one of the preceding claims, **characterised in that** the sealing sleeve (47) is arranged spaced apart from an outer face of the lifting unit (28), in particular a housing (40) of the lifting unit (28), when viewed in the direction perpendicular to the vertical direction (y) of the sink (1).

6. Sink (1) according to one of the preceding claims, **characterised in that** the sealing sleeve (47) is clamped with a lower edge (49) between the base wall (3) of the basin (2) and an adapter (50) which is separate therefrom.

7. Sink (1) according to claim 6, **characterised in that** a seal is formed by the lower edge (49), a feedthrough (46) in the base wall (3), through which the lifting unit extends (28), being sealed thereby.

8. Sink (1) according to one of the preceding claims, **characterised in that** the sealing sleeve (47) is clamped with an upper edge (48) between a plate receiver (31) of the sink (1) and an upper face (34) of an upper lifting segment (29), in particular of an upper housing segment (29) of a housing (40), of the lifting unit (28), wherein the plate receiver (31) is configured as a separate component and is positioned from above onto the upper lifting segment (29).

9. Sink (1) according to one of the preceding claims, **characterised in that**, in the pulled-apart state in the vertical direction (y), the sealing sleeve (47) is tapered, when viewed from top to bottom.

10. Sink (1) according to one of the preceding claims, **characterised in that** the sealing sleeve (47) is configured in one piece.

11. Sink (1) according to one of the preceding claims, **characterised in that** at least the lifting unit (28) has at least one ventilation opening (54) through which air which is in a volume space (52) between the sealing sleeve (47) and the lifting unit (28), in particular a housing (40) of the lifting unit (28), may be conducted into the interior (45) of the lifting unit (28), in particular into the interior (45) of the housing (40) of the lifting unit (28), or may be conducted from the interior (45) into the volume space (52).

12. Sink (1) according to claim 11, **characterised in that** the at least one ventilation opening (54) is able to be closed by a closure element.

13. Sink (1) according to one of the preceding claims, **characterised in that** the sink (1) has at least one detector (55), water in a volume space (52) between the sealing sleeve (47) and the lifting unit (28) being detected thereby.

14. Sink (1) according to one of the preceding claims, **characterised in that** an upper face (10a) of the insert plate (10) has a surface which is at least 80%, in particular at least 90%, in particular at least 95%, of the surface of the receiving area (8) in a horizontal plane but less than 99% of this surface of the receiving area (8).

## Revendications

1. Bac d'évier (1) comprenant une cuvette (2), qui comprend une paroi de fond (3) et des parois latérales (4, 5, 6, 7) adjacentes à celle-ci, la cuvette (2) comprenant un espace de réception (8) délimité par les parois (4 à 7), dans lequel le bac d'évier (1) comprend une plaque d'insertion (10) séparée de la cuvette (2), qui est insérée dans l'espace de réception (8),
dans lequel le bac d'évier (1) comprend un dispositif de levage (11), au moyen duquel la plaque d'insertion (10) peut être déplacée par rapport à la cuvette (2), et le dispositif de levage (11) comprend au moins une unité de levage (28) réglable en hauteur à titre de sous-élément spécifique,
**caractérisé en ce que** le bac d'évier (1) comprend une enveloppe d'étanchéité (47) séparée de l'unité de levage (28) et élastique, qui entoure l'unité de levage (28).

2. Bac d'évier (1) selon la revendication 1, **caractérisé en ce que** l'enveloppe d'étanchéité (47) est configurée de façon extensible dans la direction de hauteur (y) du bac d'évier (1).

3. Bac d'évier (1) selon la revendication 2, **caractérisé en ce que** l'enveloppe d'étanchéité (47) est configurée sous forme d'un cylindre creux.

4. Bac d'évier (1) selon l'une des revendications précédentes, **caractérisé en ce que** l'enveloppe d'étanchéité (47) est configurée au moins par sections sous forme d'un soufflet.

5. Bac d'évier (1) selon l'une des revendications précédentes, **caractérisé en ce que** l'enveloppe d'étanchéité (47) est disposée à distance d'un côté extérieur de l'unité de levage (28), en particulier d'un boîtier (40) de l'unité de levage (28), vu dans une direction perpendiculaire à la direction de hauteur (y) du bac d'évier (1).

6. Bac d'évier (1) selon l'une des revendications précédentes, **caractérisé en ce que** l'enveloppe d'étanchéité (47) est enserrée avec son bord inférieur (49) entre la paroi de fond (3) de la cuvette (2) et un adaptateur (50) séparé de celle-ci.

7. Bac d'évier (1) selon la revendication 6, **caractérisé en ce qu'**un joint est formé par le bord inférieur (49), par lequel une traversée (46) dans la paroi de fond (3) est rendue étanche, à travers laquelle l'unité de levage (28) s'étend.

8. Bac d'évier (1) selon l'une des revendications précédentes, **caractérisé en ce que** l'enveloppe d'étanchéité (47) est enserrée avec un bord supérieur (48) entre un logement de plaque (31) du bac d'évier (1) et un coté supérieur (34) d'un segment de levage (29) supérieur, en particulier d'un segment de boîtier supérieur (29) d'un boîtier (40), de l'unité de levage (28), dans lequel le logement de plaque (31) est configuré sous forme d'un élément séparé, et est monté par le dessus sur le segment de levage supérieur (29).

9. Bac d'évier (1) selon l'une des revendications précédentes, **caractérisé en ce que** l'enveloppe d'étanchéité (47) est rétrécie, vu de haut en bas, dans un état déployé dans le sens de la hauteur (y).

10. Bac d'évier (1) selon l'une des revendications précédentes, **caractérisé en ce que** l'enveloppe d'étanchéité (47) est formée d'une seule pièce.

11. Bac d'évier (1) selon l'une des revendications précédentes, **caractérisé en ce que** au moins l'unité de levage (28) comprend au moins un orifice d'aération (54), à travers lequel de l'air, qui est dans un espace volumétrique (52) entre l'enveloppe d'étanchéité (47) et l'unité de levage (28), en particulier un boîtier (40) de l'unité de levage (28), peut être conduit dans l'intérieur (45) de l'unité de levage (28), en particulier dans l'intérieur (45) du boîtier (40) de l'unité de levage (28), ou peut être conduit à partir de l'intérieur (45) dans l'espace volumétrique (52).

12. Bac d'évier (1) selon la revendication 11, **caractérisé en ce que** l'au moins un orifice d'aération (54) peut être fermé par un élément de fermeture.

13. Bac d'évier (1) selon l'une des revendications précédentes, **caractérisé en ce que** le bac d'évier (1) comprend au moins un détecteur (55), au moyen duquel de l'eau est détectée dans un espace volumétrique (52) entre l'enveloppe d'étanchéité (47) et l'unité de levage (28).

14. Bac d'évier (1) selon l'une des revendications précédentes, **caractérisé en ce qu'**un côté supérieur (10a) de la plaque d'insertion (10) comprend une surface, qui est égale à au moins 80 %, notamment au moins 90 %, en particulier au moins 95 % de la surface de l'espace de réception (8) dans un plan horizontal, mais inférieure à 99 % de cette surface de l'espace de réception (8).
